# FASCICULE DE BREVET EUROPEEN

(11) **EP 0 165 844 B1**
(45) Date de publication et mention de la délivrance du brevet: **02.03.1988**
(21) Numéro de dépôt: 85400980.0
(22) Date de dépôt: 17.05.1985
(51) Int. Cl.: E05G 1/04

(54) **Dispositif de protection d'un organe de sécurité contre les agressions**
Vorrichtung zum Schützen einer Sicherheitsvorrichtung gegen Angriffe
Device for protecting a security device against tampering

(30) Priorité: 23.05.1984 FR 8408050
(43) Date de publication de la demande: 27.12.1985
(73) Titulaire: FICHET-BAUCHE Société dite:, F-78140 Velizy-Villacoublay Cédex (FR)
(72) Inventeur: Deschamps, Daniel, F-78180 Montigny Le Bretonneux (FR)
(74) Mandataire: Durand, Yves Armand Louis

(56) Documents cités:
- GB-A- 1 450 397
- GB-A- 2 114 649

## Description

La présente invention a essentiellement pour objet un dispositif de protection d'un organe de sécurité contre les agressions.

Il a déjà été proposé de placer au voisinage d'un organe de sécurité, tel que par exemple le mécanisme de serrure d'une porte de coffre-fort, une simple plaque de verre trempé raccordée par l'intermédiaire d'un câble ou d'un fil à un système de condamnation qui peut être par exemple une tige ou un pêne associé à un ressort.

Ainsi, lorsque l'organe de sécurité est agressé, par exemple au moyen d'un outil, la plaque de verre se brise et libère le câble et donc le pêne qui vient condamner la serrure.

On connaît également, d'après le document GB-A-2 114 649, un mécanisme de verrouillage pour porte comprenant des éléments de verre agencés à la manière d'un boîtier qui entoure ce mécanisme et est raccordé par un câble sous tension à un système de condamnation actionnable sous l'effet du bris du verre provoqué par l'agression. Mais un tel boîtier ne forme pas un boîtier totalement fermé et « étanche contenant le mécanisme de verrouillage de sorte qu'un accès à ce mécanisme demeure toujours possible sans que soit déclenché le système de condamnation.

Aussi, la présente invention a pour but de remédier à cela en proposant un dispositif de protection contre les agressions utilisant le principe ci-dessus, mais qui, quel que soit le type de l'agression et l'angle d'attaque du mécanisme, fonctionnera nécessairement et jouera par conséquent pleinement son rôle.

A cet effet, l'invention a pour objet un dispositif de protection contre les agressions d'un organe de sécurité, tel que par exemple un mécanisme de serrure, et du type comprenant des éléments de verre trempé formant un boîtier entourant ledit organe, ledit boîtier étant raccordé par l'intermédiaire d'un câble ou analogue sous tension à un système de condamnation qui est actionné par l'intermédiaire dudit câble, celui-ci étant libéré sous l'effet du bris du verre provoqué par l'agression, caractérisé en ce que le boîtier présente la forme d'un parallélépipède comportant cinq parois en verre trempé venant de matière les unes avec les autres pour former une seule pièce, et un couvercle amovible en verre trempé, tandis que le câble est retenu entre ce couvercle et la partie restante du boîtier formé par les cinq parois précitées.

Suivant une autre caractéristique de l'invention, le couvercle précité est réuni à la partie restante du boîtier par des clips ou analogues.

Suivant une autre caractéristique, le boîtier précité présente la forme d'un parallélépipède constitué par cinq parois en verre trempé venant de matière les unes avec les autres et formant une seule pièce comportant au moins une ouverture et à laquelle est relié le câble précité.

Suivant une autre caractéristique de l'invention, le boîtier présente des dimensions supérieures à l'organe de sécurité logé à l'intérieur dudit boîtier.

Suivant une autre caractéristique, le boîtier constitue la paroi extérieure ou l'enveloppe de l'organe de sécurité lui-même.

Mais d'autres particularités et avantages de l'invention apparaîtront mieux dans la description détaillée qui suit et se réfère aux dessins annexés, donnés uniquement à titre d'exemple, et dans lesquels :
- la figure 1 est une vue schématique et de dessus d'un dispositif conforme à l'invention associé au mécanisme de serrure d'une porte montrée en coupe, et
- la figure 2 est une vue identique à la figure 1, mais montrant un autre mode de réalisation de ce dispositif de protection.

Suivant l'exemple de réalisation représenté sur la figure 1, un dispositif de protection conforme a l'invention est constitué par un boîtier sensiblement parallélépipédique 1 qui entoure complètement un organe de sécurité montré très schématiquement en S, cet organe étant par exemple un mécanisme de serrure associé à la porte P d'un coffre-fort.

Le boîtier 1 présente des dimensions supérieures à l'organe de sécurité S qui est logé à l'intérieur dudit boîtier.

Le boîtier 1 comprend six faces ou parois de verre trempé, et à savoir quatre parois latérales montrées en 2, 3, 4 et 5 respectivement, une paroi supérieure 6 et une paroi inférieure ou de fond.

Ce boîtier est réalisé par moulage ou thermoformage de verre trempé à l'exception de l'une de ses faces qui peut être rapportée sur le boîtier.

Dès lors, comme on le voit sur l'exemple de réalisation représenté sur la figure 1, cinq parois du boîtier 1 sur les six viennent de matière les unes avec les autres, tandis que la sixième, à savoir la plaque ou paroi de verre trempé 5 forme un couvercle qui s'applique par exemple sur des rebords 2a et 4a des parois latérales 2 et 4 et est solidaire de ces rebords par l'intermédiaire de clips par exemple que l'on a représentés schématiquement en 7.

On a montré en 8 un câble raccordant le boîtier 1 à un système de condamnation constitué par exemple par un pêne 9 associé à un ressort 10 et coulissant dans une boîte 11.

Suivant l'exemple de réalisation représenté, le câble 8 est retenu ou coincé entre le couvercle 5 et la partie restante du boîtier constituée par les parois 2, 3, 4 et les parois supérieure 6 et inférieure. Ainsi, dans le cas d'une agression au niveau du couvercle 5, celui-ci se brisera et libèrera le câble 8. De même, si l'agression est effectuée sur une partie quelconque du boîtier et autre que le couvercle 8, ledit boîtier se brisera en totalité du fait de sa constitution en verre trempé, et le câble sera libéré. Par conséquent, un seul câble, tel que 8 est nécessaire et suffisant pour assurer le fonctionnement certain du système de condamnation, à savoir la libération ou la sortie du pêne 9 de la boîte 11 pour coopérer avec un élément quelconque non représenté et condamner la porte P en position de fermeture.

On comprend donc que non seulement le boîtier parallélépipédique 1 permet l'utilisation d'un seul câble tel que 8, mais il permet une protection fiable contre tous les types d'agression, et cela quel que soit l'angle selon lequel est effectuée l'agression pour atteindre l'organe de sécurité S.

On a utilisé pour le mode de réalisation représenté sur la figure 2 les mêmes repères que ceux utilisés sur la figure 1. Ce mode de réalisation diffère de celui de la figure 1 en ce que le boîtier parallélépipédique en verre trempé 1 constitue lui-même la paroi ou l'enveloppe extérieure de l'organe de sécurité S. Autrement dit, dans le cas de la figure 1, l'enveloppe extérieure 12 de l'organe de sécurité S est constituée par une boîte métallique classique, tandis que, selon la figure 2, cette enveloppe est constituée par le boîtier de protection 1 objet de la présente invention.

Sur la figure 2, on a montré, comme sur la figure 1, un couvercle 5 retenant, avec la partie restante du boîtier 1, le câble 8 relié au système de condamnation 9, 10, 11. On ajoutera ici que le couvercle 5 pourrait être fixé à la partie restante du boîtier par un autre moyen que les clips 7, sans sortir du cadre de l'invention.

On a montré schématiquement en 13 des passages ou orifices ménagés sur les parois du boîtier en verre trempé 1 et permettant le passage éventuel de tiges ou tringles, lesquels passages peuvent être prévus tant pour la réalisation de la figure 1 que pour celle de la figure 2.

On a donc réalisé suivant l'invention un dispositif de protection d'un organe de sécurité qui est essentiellement constitué par un boîtier en verre trempé entourant complètement l'organe de sécurité à protéger et raccordé par un câble unique à un système de condamnation.

L'organe de sécurité S est ainsi protégé sur toutes ses faces, mais on pourrait parfaitement, sans sortir du cadre de l'invention, prévoir un boîtier parallélépipédique à seulement cinq parois faisant corps ou venant de matière les unes avec les autres, c'est-à-dire sans le couvercle 5. Dans ce cas là, le câble 8 serait évidemment relié à l'une des parois du boîtier formant ici une seule pièce comportant une ouverture. Une agression sur une partie quelconque de ce boîtier le brisera en totalité et libèrera par conséquent le câble.

## Revendications

1. Dispositif de protection contre les agressions d'un organe de sécurité (S), tel que par exemple un mécanisme de serrure, et du type comprenant des éléments de verre trempé formant un boîtier entourant ledit organe, ledit boîtier étant raccordé par l'intermédiaire d'un câble ou analogue (8) sous tension à un système de condamnation qui est actionné par l'intermédiaire dudit câble, celui-ci étant libéré sous l'effet du bris du verre provoqué par l'agression, caractérisé en ce que le boîtier (1) présente la forme d'un parallélépipède, comportant cinq parois en verre trempé (2, 3, 4, 6) venant de matière les unes avec les autres pour former une seule pièce, et un couvercle amovible (5) en verre trempé, tandis que le câble (8) est retenu entre ce couvercle et la partie restante du boîtier formé par les cinq parois précitées.

2. Dispositif selon la revendication 1, caractérisé en ce que le couvercle (5) est réuni à la partie restante du boîtier (1) par des clips ou analogues (7).

3. Dispositif selon la revendication 1, caractérisé en ce que le boîtier (1) présente la forme d'un parallélépipède constitue par cinq parois en verre trempé venant de matières les unes avec les autres et formant une seule pièce comportant au moins une ouverture à laquelle est relié le câble (8) précité.

4. Dispositif selon l'une des revendications 1 à 3, caractérisé en ce que le boîtier (1) présente des dimensions supérieures à l'organe de sécurité (S) logé à l'intérieur dudit boîtier.

5. Dispositif selon l'une des revendications 1 à 3, caractérisé en ce que le boîtier (1) constitue la paroi extérieure ou l'enveloppe de l'organe de sécurité lui-même.

## Claims

1. Device for protecting a security device (S), such as for example a lock mechanism, against tampering, and of the type comprising tempered glass elements forming a casing which surrounds said security device, said casing being linked through a stretched cable or the like (8) with a blocking up system which is actuated through said cable, whereby the cable is released as a result of the glass breaking provoked by the tampering, characterized in that the casing (1) presents the shape of a parallelepiped including five tempered glass walls (2, 3, 4, 6) made in one piece with each other to form a single piece and a removable tempered glass cover (5), whereas the cable (8) is held back between this cover and the remaining part of the casing formed by the aforesaid five walls.

2. Device according to claim 1, characterized in that the cover (5) is joined with the remaining part of the casing (1) by clips or the like (7).

3. Device according to claim 1, characterized in that the casing (1) presents the shape of a parallelepiped constituted by five tempered glass walls made in one piece with each other and forming a single piece which includes at least an aperture and with which the aforesaid cable (8) is linked.

4. Device according to one of claims 1 to 3, characterized in that the casing (1) presents greater dimensions than the security device (S) lodged inside said casing.

5. Device according to one of claims 1 to 3, characterized in that the casing (1) constitutes the outer wall or envelope of the security device itself.

## Patentansprüche

1. Vorrichtung zum Schützen einer Sicherheitsvorrichtung (S) gegen Angriffe, wie zum Beispiel eine Schlossvorrichtung, der Gattung, die Teile aus Hartglas aufweist, die ein, die besagte Sicherheitsvorrichtung umgebendes Gehäuse bilden, wobei das besagte Gehäuse über ein gespanntes Seil (8) oder dergleichen mit einem, über das besagte Seil betätigten Verriegelungssystem angeschlossen ist, und das Seil unter der Wirkung des von dem Anfall verursachten Glasbruchs befreit wird, dadurch gekennzeichnet, dass das Gehäuse (1) die Gestalt eines Parallelepipeds aufweist, der fünf, miteinander aus einem Stück bestehende, ein einziges Teil bildende Wände (2, 3, 4, 6) aus Hartglas, und einen lösbaren Deckel (5) aus Hartglas aufweist, während das Seil (8) zwischen diesem Deckel und dem verbleibenden Teil des, aus den fünf vorgenannten Wänden gebildeten Gehäuses festhalten ist.

2. Vorrichtung nach Anspruch 1, dadurch gekennzeichnet, dass der Deckel (5) mit dem verbleibenden Teil des Gehäuses (1) durch Klipper oder dergleichen (7) verbunden ist.

3. Vorrichtung nach Anspruch 1, dadurch gekennzeichnet, dass das Gehäuse (1) die Gestalt eines Parallelepipeds aufweist, der aus fünf, miteinander aus einem Stück bestehenden, ein einziges, wenigstens eine Oeffnung aufweisendes Teil bildenden Wänden aus Hartglas besteht, wobei das vorgenannte Seil (8) mit dem besagten Teil verbunden ist.

4. Vorrichtung gemäss einem der Ansprüche 1 bis 3, dadurch gekennzeichnet, dass das Gehäuse (1) grössere Abmessungen als die der, im besagten Gehäuse gelagerten Sicherheitsvorrichtung (S) aufweist.

5. Vorrichtung gemäss einem der Ansprüche 1 bis 3, dadurch gekennzeichnet, dass das Gehäuse (1) die äussere Wandung oder Umhüllung der Sicherheitsvorrichtung selbst bildet.
